# EUROPÄISCHE PATENTSCHRIFT

(11) **EP 2 721 696 B1**
(45) Veröffentlichungstag und Bekanntmachung des Hinweises auf die Patenterteilung: **30.09.2020**
(21) Anmeldenummer: 12732967.0
(22) Anmeldetag: 12.06.2012
(51) Int. Cl.: H01R 13/33, H01R 39/20, H01B 1/02

(54) **DRAHT FÜR SCHLEIFKONTAKTE UND SCHLEIFKONTAKTE**
WIRE FOR SLIDING CONTACTS AND SLIDING CONTACTS
FIL POUR CONTACTS PAR FROTTEMENT ET CONTACTS PAR FROTTEMENT

(30) Priorität: 15.06.2011 DE 102011106518
(43) Veröffentlichungstag der Anmeldung: 23.04.2014
(73) Patentinhaber: Heraeus Deutschland GmbH & Co. KG, 63450 Hanau (DE)
(72) Erfinder: WEILAND, Reinhold, 63454 Hanau (DE); HILD, Thomas, 63457 Hanau (DE); BAAKE, Patrick, 63456 Hanau (DE); MANHARDT, Harald, 63452 Hanau (DE); GEHLERT, Bernd, 63486 Bruchköbel (DE)
(74) Vertreter: Schultheiss & Sterzel Patentanwälte PartG mbB
(86) Internationale Anmeldenummer: PCT/EP2012/002478
(87) Internationale Veröffentlichungsnummer: WO 2012/171632

(56) Entgegenhaltungen:
- DE-A1-102004 028 838
- JP-A- 9 041 056
- JP-A- 2000 243 139
- US-A- 4 314 848
- US-A1- 2001 024 735

## Beschreibung

Die Erfindung betrifft einen Draht zum Herstellen eines Schleifkontakts. Die Erfindung betrifft auch einen Schleifkontakt mit einem solchen Draht.

Schließlich betrifft die Erfindung einen potentiometrischen Sensor, Potentiometer, Schieberegler, Positionssensor, Drehschalter, Elektromotor, Generator, Windturbine, Schleifringsystem, Stellantrieb oder Stromabnehmer mit einem solchen Schleifkontakt.

Drähte für Schleifkontakte und Schleifkontakte selbst finden vielfältige Anwendungen, wenn Strom auf bewegliche Teile übertragen werden soll. Dabei werden auch Manteldrähte mit einem inneren Kern aus einem ersten Metall. beziehungsweise einer ersten metallischen Legierung. und einem Mantel oder einer Beschichtung aus einem zweiten Metall oder einer zweiten metallischen Legierung eingesetzt. Solche Manteldrähte werden beispielsweise als Schleifkontakte in Schleifringübertragersystemen eingesetzt. Diese dienen der Übertragung von Signal- und Leistungsströmen in rotierenden Systemen, wie zum Beispiel Windkraftanlagen oder Roboterarmen.

Schleifkontakte sind beispielsweise aus der DE 40 20 700 A1 bekannt. Die DE 199 13 246 A1 offenbart einen Schleifer zur Übertragung elektrischer Signale, der als Vieldrahtschleifer ausgebildet ist. Die Vielzahl der Kontakte soll dabei einen durchgehenden elektrischen Kontakt sicherstellen. Aus der EP 0 054 380 A2 ist ein Büschelkontakt mit einem Schleifring als Schleifkontakt bekannt, der aus einer Vielzahl von einzelnen Drähten besteht. Die Tendenz bei Schleifringsystemen geht in Richtung der Übertragung höherer Ströme. Gleichzeitig wird zunehmend eine Reduzierung teurer Edelmetalle angestrebt.

Aus der DE 10 2004 028 838 A1 ist ein Schleifkontakt mit einem Grundkörper aus einem Draht bekannt, bei dem an einem Ende des Drahts ein Schleifkontaktkörper angeordnet ist. Auf diese Weise ist es möglich, für den Grundkörper des Kontakts ein preiswertes, federndes Material, wie zum Beispiel Edelstahl zu wählen, während das die Energie übertragende Teil als Schleifkontaktkörper aus einem anderen, zur Energieübertragung optimierten Material bestehen kann. Vorteilhaft ist dabei, dass teures Edelmetall gespart werden kann, da nicht der ganze Federkontakt aus einem Edelmetall oder einer Edelmetalllegierung gefertigt werden muss. Nachteilig ist hieran der höhere Aufwand zum Herstellen eines solchen Schleifkontakts im Vergleich zur Verwendung eines einfachen Drahts.

Die JP 2000 243139 A beschreibt einen biegefesten drahtartigen Leiter aus einem Verbundmaterial. Ein innerer Kern des Leiters besteht aus einer Kupfer-Legierung, wobei 0,01 bis 0,03 Gew.-% eines oder zweier Elemente aus der Gruppe Sn, In, Cr, Zr, Fe und P zu reinem Kupfer legiert werden. Alternativ findet für den inneren Kern eine Kupfer-Legierung Verwendung, welche hergestellt wird, in dem 1 bis 20 Gew.-% Ag oder Nb oder eine Legierung daraus zu reinem Kupfer legiert werden. Eine äußere Schicht des Leiters besteht aus Kupfer mit Zirkonium-Anteilen von 0,01 bis 0,3 Gew.-%. Der so hergestellte Leiter soll über eine gute Biege- und Zugfestigkeit bei gleichzeitig hoher Leitfähigkeit verfügen.

Ein bevorzugt verwendetes Material zum Aufbau von Drähten für Schleifkontakte sind Kupfer-Beryllium-Legierungen, insbesondere CuBe₂, die wegen ihrer guten elastischen Eigenschaften gerne eingesetzt werden. Es ist bekannt dafür auch Manteldrähte zu verwenden, die einen Kern aus einer Kupfer-Beryllium-Legierung und einem Mantel aus einem Edelmetall oder einer Edelmetalllegierung aufweisen. Diese Manteldrähte besitzen aufgrund des ausgehärteten CuBe₂-Kerns gute Federeigenschaften. Auch der Kontaktwiderstand und die Korrosionsbeständigkeit dieser Manteldrähte sind aufgrund eines typischerweise hochgoldhaltigen Mantels sehr gut.

Nachteilig ist hieran, dass die Kupfer-Beryllium-Legierung eine im Vergleich zu reinem Kupfer schlechte elektrische Leitfähigkeit besitzt. Dadurch ist auch die Stromtragfähigkeit eines solchen Drahts oder eines beschichteten Drahts mit einem Kern aus einer Kupfer-Beryllium-Legierung vergleichsweise gering. Um höhere Ströme zu übertragen, müssen entweder die Durchmesser der Drähte oder die Anzahl der Drähte erhöht werden. Beide Maßnahmen sind mit wesentlichen Mehrkosten aufgrund des höheren Edelmetalleinsatzes im Mantel oder der Beschichtung verbunden. Beryllium und Beryllium-Legierungen wie CuBe₂ werden zudem aufgrund ihrer Umweltschädlichkeit zunehmend vermieden.

Die Aufgabe der Erfindung besteht also darin, die Nachteile des Stands der Technik zu überwinden. Insbesondere soll ein Draht und ein Schleifkontakt mit einem solchen Draht bereitgestellt werden, der eine höhere Leitfähigkeit hat, gleichzeitig aber noch über ausreichend gute elastische Eigenschaften verfügt, die für einen Schleifkontakt notwendig sind. Besonders bevorzugt wäre dabei ein Draht, der ohne umweltschädliches Beryllium auskommt. Ferner wäre es von Vorteil, wenn die Herstellungskosten eines solchen Drahts und damit eines mit einem solchen Draht aufgebauten Schleifkontakts reduziert werden könnten.

Die Aufgabe der Erfindung wird dadurch gelöst, dass zumindest ein innerer Kern des Drahts aus einer Kupfer-Silber-Legierung besteht, wobei der Draht eine Beschichtung aus einer Edelmetall-Legierung umfasst.

Die Kupfer-Silber-Legierung ermöglicht es aufgrund ihrer elektrischen und mechanischen Eigenschaften einen dünnen, gut leitenden Federkontakt aufzubauen.

Die Beschichtung bewirkt, dass die Oberfläche des Drahts nicht oxidiert und so ein niedriger Kontaktwiderstand eines solchen Drahtes zu einem Gegenkontakt langfristig gewährleistet ist. Mit dem Kern des Drahts aus einer Kupfer-Silber-Legierung ergibt sich dabei der überraschende kombinatorische Effekt, dass durch den geringeren Drahtquerschnitt aufgrund der besseren elektrischen Leitfähigkeit des Kupfer-Silber-Kerns gelingt, eine kleinere Menge an Edelmetall zur Beschichtung des Drahts zu verwenden. Dies spart Kosten beim Aufbau des Drahts.

Dabei kann vorgesehen sein, dass sich der innere Kern entlang der gesamten Länge des Drahts erstreckt.

Es kann erfindungsgemäß auch vorgesehen sein, dass der Draht ein elastischer Draht mit einem runden oder einem eckigen Querschnitt ist.

Drähte sind leicht zu erhalten. Bei einem runden Querschnitt des Drahts hat dieser eine symmetrische Elastizität, so dass ein Gegenkontakt eines Schleifkontakts, der mit einem solchen Draht aufgebaut wird, auch uneben sein kann.

Besonders vorteilhafte erfindungsgemäße Drähte zeichnen sich dadurch aus, dass die Kupfer-Silber-Legierung bis zu 30 Gew.-% Silber hat, vorzugsweise 1 bis 25 Gew.-% Silber, besonders bevorzugt 5 bis 15 Gew.-% Silber, ganz besonders bevorzugt 10 Gew.-% Silber.

Bei diesen Mischungen sind die mechanischen und elektrischen Eigenschaften besonders gut geeignet, um erfindungsgemäße Drähte aufzubauen. Dies betrifft insbesondere die elektrische Leitfähigkeit der Kupfer-Silber-Legierung (Cu-Ag-Legierung) und die elastischen Eigenschaften, das heißt vor allem den Elastizitäts-Modul der Cu-Ag-Legierung. Die Drähte sind dann für erfindungsgemäße Schleifkontakte besonders gut geeignet. Der Anteil des Silbers wird hier in Gewichtsprozent (Gew.-%) angegeben.

Es kann auch vorgesehen sein, dass die Kupfer-Silber-Legierung geringe Beimengungen anderer Elemente mit einem Anteil unter 4 Gew.-%, insbesondere Zr und/oder Cr enthält, vorzugsweise mit einem Anteil von unter 1 Gew.-%, besonders bevorzugt mit einem Anteil von unter 0,1 Gew.-%.

Eine geringe Beimengung von Chrom (Cr) aber auch von Zirkonium (Zr) kann beispielsweise das Aufbringen einer Gold-Legierung als Beschichtung vereinfachen, beziehungsweise dafür sorgen, dass eine Goldlegierung besser auf der Oberfläche des Drahts hält.

Gemäß einer weiteren Ausgestaltung der Erfindung kann vorgesehen sein, dass der Draht langestreckt ist und einen Querschnitt zwischen 0,1 mm und 4 mm hat.

Ferner kann vorgesehen sein, dass der Draht eine Dicke von 0,1 mm bis 3 mm hat, vorzugsweise eine Dicke von 0,15 mm bis 2 mm.

Gemäß einer weiteren Ausgestaltung der Erfindung kann vorgesehen sein, dass der Draht ein aufgewickelter Endlos-Draht ist oder eine Länge von 10 mm bis 300 mm hat, vorzugsweise eine Länge von 20 mm bis 180 mm hat, besonders bevorzugt eine Länge von 30 mm bis 100 mm hat.

Drähte mit einer Länge zwischen 10 mm und 300 mm sind besonders einfach in erfindungsgemäßen Schleifkontakten zu verbauen. Durch die Bereitstellung von Drähten in geeigneter Länge wird ein manuelles Zuschneiden eines Endlosdrahts vermieden. Daher sind zugeschnittene Drähte für Schleifkontakte besonders bevorzugt.

Eine ganz besonders bevorzugte Ausführungsform der Erfindung sieht vor, dass die Edelmetall-Legierung der Beschichtung eine Gold-Legierung umfasst, bevorzugt die Gold-Legierung Silber, Kupfer und/oder Palladium umfasst, ganz besonders bevorzugt die Beschichtung aus einer Legierung mit 70 Gew.-% Gold, 20 Gew.-% Silber und 10 Gew.-% Kupfer und/oder Palladium besteht.

Der Cu-Ag-Kern ist besonders gut und einfach mit den angegebenen Gold-Legierungen zu beschichten. Die Haltbarkeit einer solchen Beschichtung auf der Cu-Ag-Legierung ist besonders gut, insbesondere bei Silber-haltigen Gold-Legierungen.

Es kann auch vorgesehen sein, dass der beschichtete Draht eine Chrom-haltige Zwischenschicht zwischen dem Kern und der Beschichtung umfasst.

Damit wird eine weitere Verbesserung der Haltbarkeit der Beschichtung auf dem Kern erreicht.

Bei erfindungsgemäßen Drähten mit Beschichtung kann vorgesehen sein, dass die Beschichtung eine galvanische Beschichtung ist, vorzugsweise mit einer Schichtdicke von 0,1 µm bis 20 µm, besonders bevorzugt mit einer Schichtdicke von 0,5 µm bis 2 µm.

Alternativ dazu kann vorgesehen sein, dass die Beschichtung eine mechanisch aufgebrachte Mantelbeschichtung ist, so dass der Draht ein Manteldraht ist, vorzugsweise mit einer Schichtdicke von 5 µm bis 50 µm, besonders bevorzugt mit einer Schichtdicke von 10 µm bis 25 µm.

Beschichtete Drähte können sich auch dadurch auszeichnen, dass die Beschichtung ein Zylindermantel ist, die sich um den zylindrischen Kern des Drahts erstreckt.

Ferner kann vorgesehen sein, dass die Beschichtung des Drahts durch Walzplattieren, Sputtern oder galvanisch auf den Grundkörper aufgetragen ist.

Die Aufgabe der Erfindung wird auch gelöst durch einen Schleifkontakt mit zumindest einem solchen Draht, wobei ein Gegenkontakt vorgesehen ist, auf dessen leitender Oberfläche zumindest einer der Drähte anliegt, wobei die Federkraft des Drahts auf die leitende Oberfläche des Gegenkontakts einen elektrischen Kontakt zwischen dem Draht und dem Gegenkontakt bewirkt und der Gegenkontakt gegen den Draht beweglich ist, so dass die Oberfläche des Drahts bei einer Bewegung des Gegenkontakts über den Gegenkontakt schleift.

Dabei kann vorgesehen sein, dass der Gegenkontakt drehbar gelagert ist und die leitende Oberfläche des Gegenkontakts zumindest bereichsweise rotationssymmetrisch ist.

Dabei kann ferner vorgesehen sein, dass der Schleifkontakt ein Vieldrahtschleifer mit einer Vielzahl von miteinander elektrisch kontaktierten Drähten ist.

Vieldrahtschleifer sind besonders geeignet, da sie auch den Ausfall einzelner Kontakte verkraften und sich gut an das Profil eines Gegenkontakts anpassen können.

Auch kann vorgesehen sein, dass der Schleifkontakt derart ausgebildet ist, dass zumindest einer der Drähte mit seiner Beschichtung auf dem Gegenkontakt anliegt.

Die Aufgabe der Erfindung wird auch durch einen potentiometrischen Sensor, Potentiometer, Schieberegler, Positionssensor, Drehschalter, Elektromotor, Generator, Windturbine, Schleifringsystem, Stellantrieb oder Stromabnehmer mit einem solchen Schleifkontakt gelöst. Die Aufgabe der Erfindung wird schließlich auch gelöst durch einen potentiometrischen Sensor, ein Potentiometer, einen Schieberegler, einen Positionssensor, einen Drehschalter, einen Elektromotor, einen Generator, eine Windturbine, ein Schleifringsystem, einen Stellantrieb oder einen Stromabnehmer mit einem solchen Draht als Schleifkontakt.

Bei solchen Bauteilen sind die erfindungsgemäßen Drähte und Schleifkontakte besonders effektiv einsetzbar.

Der Erfindung liegt die überraschende Erkenntnis zugrunde, dass das verwendete Material, nämlich die Kupfer-Silber-Legierung, ein hochleitfähiges Material ist, das die Übertragung höherer Ströme bei gleichbleibendem Querschnitt erlaubt, beziehungsweise die Übertragung gleichbleibender Ströme bei geringerem Querschnitt erlaubt, und die Legierung gleichzeitig über geeignete mechanische Eigenschaften, wie die Elastizität verfügt, um einen Federkontakt zu bilden.

Wenn der Draht als Manteldraht beziehungsweise als beschichteter Draht ausgebildet ist, der einen Kern aus einer solchen Kupfer-Silber-Legierung umfasst, ergibt sich aus dem gleichbleibenden Querschnitt bei höheren Strömen, beziehungsweise aus dem geringeren Querschnitt bei gleichbleibenden Strömen, der überraschende kombinatorische Vorteil, dass der meist aus teuren Edelmetallen aufgebaute Mantel oder die Beschichtung einen geringeren Querschnitt hat und daher weniger des teuren Mantelmaterials beziehungsweise der Beschichtung zur Herstellung eines solchen Manteldrahts beziehungsweise beschichteten Drahts verbraucht werden muss. Dies führt zu einer deutlichen Kostenreduzierung bei der Herstellung eines solchen Manteldrahts beziehungsweise beschichteten Drahts, insbesondere bei dickeren Beschichtungen wie bei Manteldrähten. Damit ist also vor allem bei einem Manteldraht eine entsprechende Edelmetallersparnis verbunden.

Aufgrund der im Vergleich zu CuBe₂ wesentlich höheren elektrischen Leitfähigkeit von Cu-Ag-Werkstoffen ermöglicht der Einsatz eines Drahts aus einer Cu-Ag-Legierung beziehungsweise eines beschichteten Drahts oder eines Manteldrahts mit einem Cu-Ag-Kern die Übertragung erheblich höherer elektrischer Ströme bei gleichbleibendem Drahtquerschnitt. Umgekehrt kann zur Übertragung vergleichbarer Ströme ein Draht mit geringerem Querschnitt eingesetzt werden.

Durch den Ersatz von CuBe₂ durch Cu-Ag für Drähte für Schleifkontakte kann der Forderung des Marktes nach berylliumfreien Produkten Rechnung getragen werden. Beryllium steht im Verdacht umweltschädliche Effekte zu haben, daher besteht das Bedürfnis nach Berylliumfreien Produkten.

Erfindungsgemäße Drähte auf Cu-Ag-Basis können in erfindungsgemäßen Schleifkontakten wie Schleifringübertragersystemen eingesetzt werden. Solche Schleifringübertrager kommen im Wesentlichen zur Übertragung von elektrischen Signalen und elektrischer Leistung in Windenergie-Anlagen zum Einsatz. Allgemein werden Schleifringübertrager überall dort eingesetzt, wo elektrische Ströme zwischen rotierenden und statischen Teilen übertragen werden sollen, wie zum Beispiel bei Roboterarmen.

Im Folgenden werden Ausführungsbeispiele der Erfindung anhand von drei schematisch dargestellten Figuren erläutert, ohne jedoch dabei die Erfindung zu beschränken. Dabei zeigt:
- Figur 1:: eine schematische Seitenansicht eines erfindungsgemäßen Schleifkontakts;
- Figur 2:: eine schematische perspektivische Ansicht eines erfindungsgemäßen Drahts und
- Figur 3:: eine schematische Ansicht eines alternativen erfindungsgemäßen Schleifkontakts.

Figur 1 zeigt eine schematische Seitenansicht eines Schleifkontakts 1, der mit einem erfindungsgemäßen Draht 2 aufgebaut ist. Der Draht 2 umfasst einen Kern aus einer Kupfer-Silber-Legierung und ist an seiner äußeren Mantelfläche mit einer Gold-Legierung beschichtet. Die Kupfer-Silber-Legierung leitet den Strom und sorgt für eine ausreichende Elastizität des Drahts 2.

Der Draht 2 ist mit einer Fixierung 3 auf einer Vorrichtung 4 fixiert. Die Vorrichtung 4 kann irgendeine Anlage sein, beispielsweise der Mast einer Windkraftanlage oder ein Teil, das mit dem Mast einer Windkraftanlage fest verbunden ist. An der Vorrichtung 4 ist eine Aufhängung 5 angeordnet, die fest mit der Vorrichtung 4 verbunden ist. In der Aufhängung 5 ist eine Walze 6 als Gegenkontakt zum Draht 2 drehbar um eine Achse 7 gelagert. Die Walze 6 hat dazu eine leitende Oberfläche und ist zylindrisch geformt. Die Achse 7 ist gleichzeitig die Symmetrieachse der zylindrischen Walze 6. Die Walze 6 ist über die Aufhängung 5 nicht elektrisch leitend mit der Vorrichtung 4 verbunden.

Der Draht 2 ist derart relativ zur Walze 6 fixiert, dass er auf die Walze 6 gedrückt wird. Dadurch ist der Draht 2 elastisch verformt. Wenn sich die Walze 6 in der Aufhängung 5 dreht, schleift die Mantelfläche des Drahts 2 über den leitenden Zylindermantel der Walze 6. Durch den fortwährenden Kontakt, den der Draht 2 mit der sich drehenden Walze 6 erzeugt, kann Strom von dem Draht 2 auf die Walze 6 oder umgekehrt übertragen werden. Durch die Federkraft des Drahts 2 wird der Kontakt zur Oberfläche der Walze 6 aufrechterhalten.

An dem Draht 2 ist eine elektrische Leitung 8 angeschlossen, mit der Strom auf weiterführende Bauteile (nicht gezeigt) oder von anderen Bauteilen auf den Draht 2 geleitet werden kann.

Der Draht 2, der einen Kern aus einer Kupfer-Silber-Legierung hat, kann im Durchmesser kleiner aufgebaut werden als herkömmliche Drähte für herkömmliche Schleifkontakte, um den gleichen Strom zu übertragen. Daher ist ein solcher Draht 2 kostengünstiger in der Herstellung und verbraucht weniger Ressourcen. Der Draht 2 kann einfach herstellt werden und macht keine Probleme bei der Entsorgung oder Wiederaufbereitung. Schließlich kommt der Draht 2 auch völlig ohne Beryllium aus, was neuere Umweltanforderungen erfüllt.

Als Draht 2 kann ein Draht verwendet werden, wie in Figur 2 gezeigt ist und im Folgenden beschrieben wird.

Figur 2 zeigt eine schematische perspektivische Ansicht eines erfindungsgemäßen Drahts 12 für Schleifkontakte, wie sie beispielsweise in den Figuren 1 und 3 dargestellt sind. Der gezeigte Draht 12 ist ein Manteldraht 12 mit einem Kern 19 aus einer Kupfer-Silber-Legierung. Der Manteldraht 12 ist im Querschnitt rund. Die runde Oberfläche des Kerns 19 ist mit einem Mantel 20 umgeben, die eine zylindrische Beschichtung des Kerns 19 bildet. Der Mantel 20 besteht aus einer Gold-Legierung, die zu über 50 Gew.-% aus Gold besteht. Der Mantel 20 ist mechanisch auf den Kern 19 aufgetragen. Alternativ kann der Draht 12 auch mit einer dünnen Schicht aus einer solchen Gold-Legierung beschichtet sein.

Die Beschichtung 20 kann durch Walzplattieren, durch Sputtern oder galvanisch auf den Kupfer-Silber-Kern 19 des Drahts 12 aufgebracht werden. Um eine bessere Haltbarkeit der Beschichtung 20 auf dem Kern 19 des Drahts 12 zu erreichen, kann eine Zwischenschicht (nicht gezeigt) zwischen dem Kern 19 und der Beschichtung 20 vorgesehen sein. Die Zwischenschicht kann beispielsweise eine Chrom-Legierung sein, die galvanisch oder über Gasphasenabscheidung auf dem Kern 19 aufgetragen ist.

Figur 3 zeigt eine schematische Ansicht eines alternativen erfindungsgemäßen Schleifkontakts 21. Der Schleifkontakt 21 ist mit einer Vielzahl von erfindungsgemäßen Drähten 22 aufgebaut und bildet so einen Vieldrahtschleifer beziehungsweise einen Bürstenkontakt. Die Drähte 22 sind durch eine Fixierung 23 gehalten. Die Fixierung 23 positioniert die Drähte 22 derart, dass sie in einem Abstand zu einer metallischen Schiene 26 gehaltert werden, der kleiner ist als der Teil der Länge der Drähte 22, die aus der Fixierung 23 ragen.

Dadurch werden die Drähte 22 auf die metallische Schiene 26 gedrückt und verformen sich dabei elastisch. Durch die Federkraft der Drähte 22 werden diese stets auf die Schiene 26 gedrückt, die den Gegenkontakt zu den Drähten 22 bildet. Über eine Leitung 28 werden die die Drähte 22 des Schleifkontakts 21 elektrisch kontaktiert. Ein Strom kann aus der Schiene 26 über die Drähte 22 übertragen werden. Wenn sich die Drähte 22 über die Schiene 26 bewegen, kann so stets Strom von der Schiene 26 auf die Drähte 22 übertragen werden.

Die Drähte 22 umfassen eine Kupfer-Silber-Legierung und können daher kleiner aufgebaut werden als Drähte für herkömmliche Schleifkontakte. Dadurch wird zum einen weniger Material verbraucht und zum anderen können kleinere Strukturen realisiert werden. Dies ist bei zunehmender Miniaturisierung vieler Bauteile vorteilhaft. Der gezeigte Schleifkontakt 21 kann beispielsweise bei einer Modelleisenbahn, so wie in Figur 3 gezeigt, realisiert werden.

Als Drähte 22 können insbesondere Drähte, wie sie in Figur 2 dargestellt und in der Beschreibung hierzu erläutert sind, verwendet werden.

Es hat sich herausgestellt, dass Kupfer-Silber-Legierungen mit bis zu 25 Gew.-% Silber und dem Rest aus Kupfer besonders gut geeignet sind, um einen erfindungsgemäßen Draht 2, 12, 22 für einen erfindungsgemäßen Schleifkontakt 1, 21 aufzubauen. Zudem können geringe Beimengungen (unter 4 Gew.-%) anderer Metalle in der Legierung enthalten sein. Geeignete geringe Beimengungen können beispielsweise Chrom oder Zirkonium sein.

Die in der voranstehenden Beschreibung, sowie den Ansprüchen, Figuren und Ausführungsbeispielen offenbarten Merkmale der Erfindung können sowohl einzeln, als auch in jeder beliebigen Kombination für die Verwirklichung der Erfindung in ihren verschiedenen Ausführungsformen wesentlich sein.

### Bezugszeichenliste

- 1, 21: Schleifkontakt
- 2, 12, 22: Draht
- 3, 23: Fixierung
- 4: Vorrichtung
- 5: Aufhängung
- 6: Walze / Gegenkontakt
- 7: Nabe / Achse
- 8, 28: Leitung
- 19: Kern
- 20: Mantel
- 26: Schiene / Gegenkontakt

## Patentansprüche

1. Draht (2, 12, 22) zum Herstellen eines Schleifkontakts (1, 21), wobei
zumindest ein innerer Kern (19) des Drahts (2, 12, 22) aus einer Kupfer-Silber-Legierung besteht,
**dadurch gekennzeichnet, dass**
der Draht (2, 12, 22) eine Beschichtung (20) aus einer Edelmetall-Legierung umfasst.

2. Draht (2, 12, 22) nach Anspruch 1, **dadurch gekennzeichnet, dass**
sich der innere Kern (19) entlang der gesamten Länge des Drahts (2, 12, 22) erstreckt.

3. Draht (2, 12, 22) nach Anspruch 1 oder 2, **dadurch gekennzeichnet, dass**
die Kupfer-Silber-Legierung bis zu 30 Gew.-% Silber hat, vorzugsweise 1 bis 25 Gew.-% Silber, besonders bevorzugt 5 bis 15 Gew.-% Silber, ganz besonders bevorzugt 10 Gew.-% Silber.

4. Draht (2, 12, 22) nach einem der Ansprüche 1, 2 oder 3, **dadurch gekennzeichnet, dass**
die Kupfer-Silber-Legierung geringe Beimengungen anderer Elemente mit einem Anteil unter 4 Gew.-%, insbesondere Zr und/oder Cr enthält, vorzugsweise mit einem Anteil von unter 1 Gew.-%, besonders bevorzugt mit einem Anteil von unter 0,1 Gew.-%.

5. Draht (2, 12, 22) nach einem der vorangehenden Ansprüche, **dadurch gekennzeichnet, dass**
der Draht (2, 12, 22) eine Dicke von 0,1 mm bis 3 mm hat, vorzugsweise eine Dicke von 0,15 mm bis 2 mm.

6. Draht (2, 12, 22) nach einem der vorangehenden Ansprüche, **dadurch gekennzeichnet, dass**
der Draht (2, 12, 22) ein aufgewickelter Endlos-Draht ist oder eine Länge von 10 mm bis 300 mm hat, vorzugsweise eine Länge von 20 mm bis 180 mm hat, besonders bevorzugt eine Länge von 30 mm bis 100 mm hat.

7. Draht (2, 12, 22) nach einem der vorangehenden Ansprüche, **dadurch gekennzeichnet, dass**
die Edelmetall-Legierung der Beschichtung (20) eine Gold-Legierung umfasst, bevorzugt die Gold-Legierung Silber, Kupfer und/oder Palladium umfasst, ganz besonders bevorzugt die Beschichtung aus einer Legierung mit 70 Gew.-% Gold, 20 Gew.-% Silber und 10 Gew.-% Kupfer und/oder Palladium besteht.

8. Draht (2, 12, 22) nach einem der vorangehenden Ansprüche, **dadurch gekennzeichnet, dass**
die Beschichtung (20) eine galvanische Beschichtung (20) ist, vorzugsweise mit einer Schichtdicke von 0,1 µm bis 20 µm, besonders bevorzugt mit einer Schichtdicke von 0,5 µm bis 2 µm.

9. Draht (2, 12, 22) nach einem der vorangehenden Ansprüche, **dadurch gekennzeichnet, dass**
die Beschichtung (20) eine mechanisch aufgebrachte Mantelbeschichtung (20) ist, so dass der Draht (2, 12, 22) ein Manteldraht (12) ist, vorzugsweise mit einer Schichtdicke von 5 µm bis 50 µm, besonders bevorzugt mit einer Schichtdicke von 10 µm bis 25 µm.

10. Draht (2, 12, 22) nach einem der vorangehenden Ansprüche, **dadurch gekennzeichnet, dass**
die Beschichtung (20) ein Zylindermantel ist, die sich um den zylindrischen Kern (19) des Drahts (2, 12, 22) erstreckt.

11. Schleifkontakt (1, 21) mit zumindest einem Draht (2, 12, 22) nach einem der vorangehenden Ansprüche, **dadurch gekennzeichnet, dass**
ein Gegenkontakt (6, 26) vorgesehen ist, auf dessen leitender Oberfläche zumindest einer der Drähte (2, 12, 22) anliegt, wobei die Federkraft des Drahts (2, 12, 22) auf die leitende Oberfläche des Gegenkontakts (6, 26) einen elektrischen Kontakt zwischen dem Draht (2, 12, 22) und dem Gegenkontakt (6, 26) bewirkt und der Gegenkontakt (6, 26) gegen den Draht (2, 12, 22) beweglich ist, so dass die Oberfläche des Drahts (2, 12, 22) bei einer Bewegung des Gegenkontakts (6, 26) über den Gegenkontakt (6, 26) schleift.

12. Schleifkontakt (1, 21) nach Anspruch 11,
**dadurch gekennzeichnet, dass**
der Gegenkontakt (6) drehbar gegen den Draht (2, 12, 22) gelagert ist und die leitende Oberfläche des Gegenkontakts (6) zumindest bereichsweise rotationssymmetrisch ist.

13. Schleifkontakt (1, 21) nach Anspruch 11 oder 12, **dadurch gekennzeichnet, dass**
der Schleifkontakt (21) ein Vieldrahtschleifer (21) mit einer Vielzahl von miteinander elektrisch kontaktierten Drähten (2, 12, 22) ist.

14. Schleifkontakt (1, 21) nach einem der Ansprüche 11, 12 oder 13 mit zumindest einem Draht (2, 12, 22) nach einem der Ansprüche 1 bis 10, **dadurch gekennzeichnet, dass** der Schleifkontakt (1, 21) derart ausgebildet ist, dass zumindest einer der Drähte (2, 12, 22) mit seiner Beschichtung (20) auf dem Gegenkontakt (6, 26) anliegt.

15. Potentiometrischer Sensor, Potentiometer, Schieberegler, Positionssensor, Drehschalter, Elektromotor, Generator, Windturbine, Schleifringsystem, Stellantrieb oder Stromabnehmer mit einem Schleifkontakt (1, 21) nach einem der Ansprüche 11 bis 14.

## Claims

1. Wire for producing a sliding contact (1, 21), at least an inner core (19) of the wire (2, 12, 22) consists of a copper-silver alloy, **characterized in that**
the wire (2, 12, 22) comprises a coating (20) made of a noble metal alloy.

2. Wire (2, 12, 22) according to claim 1, **characterized in that**,
the inner core (1) extends along the entire length the wire (2, 12, 22).

3. Wire (2, 12, 22) according to claim 1, **characterized in that**,
the copper-silver alloy contains up to 30% by weight silver, preferably 1 to 25% by weight silver, particular preferably 5 to 15% by weight silver, very particular preferably 10% by weight silver.

4. Wire (2, 12, 22) according to claim 1, 2 or 3, **characterized in that**,
the copper-silver alloy contains small admixtures of other elements with their fraction being less than 4% by weight, and the small admixtures of other elements are Zr and/or Cr, preferably with their fraction being less than 1% by weight, particular preferably with their fraction being less than 0.1% by weight.

5. Wire (2, 12, 22) according to any one of the preceding claims, **characterized in that**,
the thickness of the wire (2, 12, 22) is 0.1 mm to 3 mm, preferably the thickness of the wire (2, 12, 22) is 0.15 mm to 2 mm.

6. Wire (2, 12, 22) according to any one of the preceding claims, **characterized in that**,
the wire (2, 12, 22) is reeled-up continuous wire or has a length of 10 mm to 300 mm, preferably has a length of 20 mm to 180 mm, particular preferably has a length of 30 mm to 100 mm.

7. Wire (2, 12, 22) according to any one of the preceding claims, **characterized in that**,
the noble metal alloy of the coating (20) comprises a gold alloy, preferably the gold alloy comprising silver, copper and/or palladium, particular preferably the coating is made of an alloy containing 70% by weight gold, 20% by weight silver, and 10% by weight copper and/or palladium.

8. Wire (2, 12, 22) according to any one of the preceding claims, **characterized in that**,
the coating (20) is an electroplated coating (20), preferably having a thickness of 0.1 µm to 20 µm, particular preferably having a thickness of 0.5 µm to 2 µm.

9. Wire (2, 12, 22) according to any one of the preceding claims, **characterized in that**,
the coating (20) is a jacket coating (20) applied mechanically such that the wire (2, 12, 22) is a jacked wire (12), wherein preferably the coating (20) is of a thickness of 5 µm to 50 µm, particular preferably the coating (20) is of a thickness of 10 µm to 25 µm.

10. Wire (2, 12, 22) according to any one of the preceding claims, **characterized in that**,
the coating (20) is a cylinder jacket that extends around the cylindrical core (19) of the wire (2, 12, 22).

11. Sliding contact (1, 21) having at least one wire (2, 12, 22) according to any one of preceding claims, **characterized in that**,
a counter-contact (6, 26) is provided which conductive surface has at least one of the wires (2, 12, 22) touch against it, whereby the spring force of the wire (2, 12, 22) acting on the conductive surface of the counter-contact (6, 26) effects electrical contacting between the wire (2, 12, 22) and the counter contact (6, 26) and the counter contact (6, 26) is mobile with respect to the wire (2, 12, 22) such that the surface of the wire (2, 12, 22) slides over the counter-contact (6, 26) when the counter-contact (6, 26) moves.

12. Sliding contact (1,21) according to claim 11, **characterized in that**,
the counter-contact (6) is supported against the wire (2, 12, 22) like in a bearing such that it can rotate and at least part of the conductive surface of the counter-contact (6) is rotationally-symmetrical.

13. Sliding contact (1, 21) according to claim 11 or 12, **characterized in that**,
the counter-contact (6) is a multi-wire wiper contact (21) having a multitude of wires (2, 12, 22) that are electrically contacted to each other.

14. Sliding contact (1, 21) according to any one of claims 11, 12 or 13 having at least one wire (2, 12, 22) according to any one of claims 1 to 10, **characterized in that**,
the sliding contact (1, 21) is designed appropriately such that at least one of the wires (2, 12, 22) touches, by its coating (20), against the counter-contact (6, 26).

15. Potentiometric sensor, potentiometer, sliding dolly regulator, position sensor, rotary switch, electrical motor, generator, wind turbine, slip ring system, actuator or current collector having a sliding contact (1, 21) according to any one of claims 11 to 14.

## Revendications

1. Fil (2, 12, 22) pour la fabrication d'un contact glissant (1, 21), dans lequel
au moins une âme interne (19) du fil (2, 12, 22) est constituée d'un alliage de cuivre et d'argent,
**caractérisé en ce que**
le fil (2, 12, 22) comprend un revêtement (20) d'un alliage de métal noble.

2. Fil (2, 12, 22) selon la revendication 1, **caractérisé en ce que**
l'âme interne (19) s'étend le long de la longueur entière du fil (2, 12, 22).

3. Fil (2, 12, 22) selon la revendication 1 ou la revendication 2, **caractérisé en ce que**
l'alliage de cuivre et d'argent a jusqu'à 30 % en poids d'argent, de préférence, de 1 à 25 % d'argent, de manière particulièrement préférée, de 5 à 15 % en poids d'argent, idéalement 10 % en poids d'argent.

4. Fil (2, 12, 22) selon l'une des revendications 1, 2 ou 3, **caractérisé en ce que**
l'alliage de cuivre et d'argent contient des impuretés en petite quantité d'autres éléments avec une proportion en-dessous de 4 % en poids, notamment du Zr et/ou du Cr, de préférence à une proportion en-dessous de 1 % en poids, de manière particulièrement préférée à une proportion en-dessous de 0,1 % en poids.

5. Fil (2, 12, 22) selon l'une des revendications précédentes, **caractérisé en ce que**
le fil (2, 12, 22) a une épaisseur de 0,1 mm à 3 mm, de préférence une épaisseur de 0,15 mm à 2 mm.

6. Fil (2, 12, 22) selon l'une des revendications précédentes, **caractérisé en ce que**
le fil (2, 12, 22) est un fil sans fin enroulé ou a une longueur de 10 mm à 300 mm, a de préférence une longueur de 20 mm à 180 mm, a de manière préférée une longueur de 30 mm à 100 mm.

7. Fil (2, 12, 22) selon l'une des revendications précédentes, **caractérisé en ce que**
l'alliage de métal noble du revêtement (20) comprend un alliage d'or, l'alliage d'or comprend de préférence de l'argent, du cuivre et/ou du palladium, de manière particulièrement préférée, le revêtement est constitué d'un alliage avec 70 % en poids d'or, 20 % en poids d'argent et 10 % en poids de cuivre et/ou de palladium.

8. Fil (2, 12, 22) selon l'une des revendications précédentes, **caractérisé en ce que**
le revêtement (20) est un revêtement galvanique (20), de préférence, avec une épaisseur de couche de 0,1 µm à 20 µm, de manière particulièrement préférée avec une épaisseur de couche de 0,5 %µm à 2 µm.

9. Fil (2, 12, 22) selon l'une des revendications précédentes, **caractérisé en ce que**
le revêtement (20) est un revêtement d'enveloppe (20) rapporté mécaniquement de sorte que le fil (2, 12, 22) est un fil gainé (12), de préférence avec une épaisseur de couche de 5 µm à 50 µm, de manière particulièrement préférée avec une épaisseur de couche de 10 µm à 25 µm.

10. Fil (2, 12, 22) selon l'une des revendications précédentes, **caractérisé en ce que**
le revêtement (20) est une enveloppe en cylindre qui s'étend autour de l'âme (19) cylindrique du fil (2, 12, 22).

11. Contact glissant (1, 21) avec au moins un fil (2, 12, 22) selon l'une des revendications précédentes, **caractérisé en ce**
**qu'**un contact complémentaire (6, 26) est prévu, sur la surface conductrice duquel au moins un des fils (2, 12, 22) est appliqué, où la force élastique du fil (2, 12, 22) fait agir un contact électrique entre le fil (2, 12, 22) et le contact complémentaire (6, 26) sur la surface conductrice du contact complémentaire (6, 26), et le contact complémentaire (6, 26) peut se déplacer contre le fil (2, 12, 22), de sorte que la surface du fil (2, 12, 22) glisse par-dessus le contact complémentaire (6, 26) lors d'un déplacement du contact complémentaire (6, 26).

12. Contact glissant (1, 21) selon la revendication 11, **caractérisé en ce que**
le contact complémentaire (6) est logé en pouvant être tourné contre le fil (2, 12, 22) et la surface conductrice du contact complémentaire (6) est symétrique en rotation au moins par endroits.

13. Contact glissant (1, 21) selon la revendication 11 ou la revendication 12, **caractérisé en ce que**
le contact glissant (21) est un coulissement multi fils (21) avec un grand nombre de fils (2, 12, 22) en contact électrique les uns avec les autres.

14. Contact glissant (1, 21) selon l'une des revendications 11, 12 ou 13, avec au moins un fil (2, 12, 22) selon l'une des revendications 1 à 10, **caractérisé en ce que** le contact glissant (1, 21) est conçu de telle manière qu'au moins un des fils (2, 12, 22) s'applique sur le contact complémentaire (6, 26) avec son revêtement (20).

15. Capteur potentiométrique, potentiomètre, commande de coulisseau, capteur de position, commutateur rotatif, moteur électrique, générateur, turbine éolienne, système de bague collectrice, servomécanisme ou dispositif de prise de courant, avec un contact glissant (1, 21) selon l'une des revendications 11 à 14.
